# DEMANDE DE BREVET EUROPEEN

(11) **EP 0 289 683 A1**
(43) Date de publication de la demande: **09.11.1988**
(21) Numéro de dépôt: 87420090.0
(22) Date de dépôt: 03.04.1987
(51) Int. Cl.: B67B 7/06

(54) **Dispositif extracteur, notamment pour le bouchon d'une bouteille de champagne ou analogue**

(71) Demandeur: Ferrando, Alberto, CH-1218 Grand Saconnex Genève (CH); Gehrig, Sophie, F-74580 Viry (FR)
(72) Inventeur: Ferrando, Alberto, CH-1218 Grand Saconnex Genève (CH); Gehrig, Sophie, F-74580 Viry (FR)
(74) Mandataire: Arbousse-Bastide, Jean-Claude P. (FR)

(57) **Abrégé**

L'invention concerne un dispositif (8) pour extraire le bouchon (4) , (5) d'une bouteille (1) de champagne ou analogue.

Le corps (9) comporte des nervures internes(18) qu'on imprime à force ( rainures (23) en l'enfonçant sur la couronne (5) . Il suffit de soulever le corps (9) tout en continuant à le faire tourner , pour extraire le bouchon (4) , (5) , même sans défaire la ligature (6).

Application : réduction des efforts à développer pour déboucher une bouteille de champagne (1).

## Description

La présente invention est relative à un dispositif extracteur d'un type nouveau , destiné à faciliter l'extraction d'un bouchon à couronne , du genre de ceux qui équipent habituellement des bouteilles telles que les bouteilles de champagne , les bouteilles de cidre, ou plus généralement , les bouteilles de vins mousseux.

On sait que , pour ouvrir une bouteille de champagne , l'utilisateur doit saisir à pleines mains la couronne du bouchon , puis la faire tourner à force , avant de la tirer vers le haut ;.On constate que cette opération est doublement difficile :
- d'une part , parce qu'elle oblige à déployer un effort musculaire important ;
- d'autre part ,parce que cet effort est développé dans des conditions inconfortables , la couronne d'un tel bouchon étant perçue comme étant trop petite entre les doigts de l'utilisateur.

Etant donné que , par ailleurs , on n'a pas recours à un tire-bouchon vissé classique , pour déboucher une bouteille de champagne ,on sait que l'ouverture de la bouteille donne fréquemment lieu à des incidents ( le bouchon saute , ou se casse) . En pratique , les femmes renoncent généralement à ouvrir les bouteilles de champagne ou analogues.

La présente invention a pour but d'éviter ces inconvénients , en réalisant un dispoqitif permettant d'extraire facilement et sans danger un bouchon à couronne , du genre de ceux qui bouchent les bouteilles de champagne . De plus , elle vise à réaliser un objet d'art d'aspect nouveau et agréable , susceptible de constituer un cadeau luxueux , ou un support publicitaire.

Un dispositif extracteur selon l'invention , prévu pour s'adapter sur la couronne de liège ou analogue d'un bouchon de type " champagne " , est caractérisé en ce qu'il est constitué par un corps massif ayant la forme et les dimensions extérieures d'un pommeau susceptible d'être saisi à pleine main dans la paume de la main de l'utilisateur , alors que , par ailleurs , la partie inférieure du corps comporte un logement creux suscep tible de coiffer la couronne du bouchon , les parois latérales de ce logement étant enfin pourvues de nervures en relief qui font saillie vers l'intérieur , pour venir s'encastrer à force dans la matière de la couronne lorsqu'on enfonce le dispositif à force sur le bouchon.

Suivant un autre caractéristique de l'invention , les nervures en relief sont disposées autour du logement , chacune d'elles étant orientée sensiblement dans le sens longitudinal.

Suivant une autre caractéristique de l'invention , les nervures en relief sont situées chacune dans un plan diématral du dispositif.

Suivant une autre caractéristique de l'invention , les nervures en relief ont chacune un profil hélicoïdal , ce qui permet de " visser " le dispositif à force , en même temps qu'on l'enfonce sur la couronne du bouchon.

Suivant une autre caractéristique de l'invention , les nervures hélicoïdales sont inclinées dans le sens dextrogyre d'un filetage " à droite " , ce qui convient pour les droitiers.

Suivant une autre caractéristique de l'invention , les nervures hélicoïdales sont inclinées dans le sens sinistrogyre d'un filetage " à gauche " ,ce qui convient pour un utilisateur gaucher.

Bien entendu , les sections transversales des nervures d'accrochage peuvent être quelconques (triangulaires , carrées , trapézoïdales , demi-rondes , ou autres) . On choisira celle de ces sections qui facilite l'ancrage et la pénétration à force des dents ou nervures dans la matière du bouchon.

Le dessin annexé , donné à titre d'exemple non limitatif , permettra de mieux comprendre l'invention,et les avantages qu'elle est susceptible de procurer.

Figure 1 est une vue extérieure avec coupe partielle d'un dispositif extracteur selon l'invention.

Figures 2 à 7 montrent les phases successives pour l'utilisation d'un dispositif selon l'invention , afin d'ouvrir une bouteille de champagne.

Figures 8 à 11 montrent trois autres variantes possibles du dispositif extracteur selon l'invention.

On a représenté sur les dessins une bouteille de champagne ou analogue , dont le goulot 1 se termine , à son sommet , par une carnette 2 de type connu .La bouteille est bouchée par un bouchon 3 dont on sait qu'il comporte un corps 4 cylindrique ou tronconique , surmonté par une couronne renflée 5 . A la manière habituelle , un fil métallique torsadé constitue une ligature 6 qui prend appui sous la carnette 2 pour maintenir en place le bouchon 3 , et éviter qu'il ne saute sous l'effet de la pression du vin mousseux , pendant toute la période où la bouteille reste en cave.

La ligature 6 définit , comme à l'habitude , une boucle de verrouillage torsadée 7 qu'on défait généralement ( figure 3 ) , avant de déboucher la bouteille .

Le dispositif 8 selon l'invention comporte un corps massif 9 , constituant un pommeau susceptible d'être saisi franchement par la main 10 de l'utilisateur ou de l'utilisatrice . Dans le corps 9 , est prévu un logement 11 qui s'ouvre vers le bas , et suscept ible de venir coiffer la couronne 5 du bouchon 3 .

Les parois latérales du logement 11 sont pourvues de nervures en relief 12 qui font saillie vers l'intérieur , pour venir s'encastrer à force dans la matière de la couronne 5 , lorsqu'on enfonce le dispositif 8 à force sur le bouchon 3 (figure 4 , flèche 13) .Dans l'exemple illustré sur la figure 1 , les nervures 16 disposées autour du logement 11 sont droites , c'est-à-dire orientées chacune dans le sens longitudinal .Plus précisément , si l'on considère le dispositif 8 comme un solide globalement de révolution autour de son axe géométrique 17 , on peut dire que chaque nervure 12 est située dans un plan diamétral.

Dans la variante illustrée sur les figures 4,8 et 11, la paroi du logement 11 comporte des nervures 18 à profil hélicoïdal correspondant à un pas " à droite " , qui convient bien pour un utilisateur droitier , qui visse le dispositif 8 en le faisant tourner en même temps qu'il l'enfonce ( figure 4 , flèche 13).

Dans la variante des fig 9 et 11,on prévoit , au contraire , des nervures 19 dont le profil hélicoïdal est incliné suivant un profil " à gauche " , qui convient bien au mouvement naturel d'un utilisateur gaucher.

Sur les figures 1 à 7 , on a supposé que le corps massif 9 est surmonté par une pastille-enjoliveur 20 . Cette dernière peut être réalisée en un matériau différent de celui du corps 20 ,et comporter tout motif ornemental souhaité .Il peut s'agir , par exemple , d'un écusson prévu en relief sur une pastille métallique , pour donner à l'ensemble du dispositif 8 un aspect luxeux . Il peut s'agir également d'une pastille 20 portant des motifs publicitaires.

Pour améliorer encore l'aspect luxueux ,on a prévu , sur la figure 8 , de prévoir une capsule décorative extérieure 21 , par exemple métallique , qui gaine l'ensemble de la paroi visible du corps 9 . La matière moulée de ce dernier est alors entièrement dissimulée au regard.

Dans la variante de la figure 9 , on a cherché à donner à l'ensemble du dispositif 8 ,une forme dépouillée et moderne . Dans ce cas , le corps 9 a une forme extérieure cylindrique simple , et il est entièrement revêtu d'une capsule cylindrique unie 22 . Cette dernière est préférablement réalisée en un matériau noble , par exemple en un métal d'orfèvrerie.

Le fonctionnement est le suivant :

Pour ouvrir une bouteille d'une boisson mousseuse et sous pression ( champagne , cidre bouché ou autre) , on présente le dispositif 8 au-desus du goulot 1 ( figure 2) , puis on l'y enfonce ( flèche 13 ,figure 4) , en forçant suffisamment pour que les nervures 12 , 18 ou 19 s'impriment dans la matière ( liège ou autre) de la couronne 5 . Elles y dessinent ainsi en creux , des rainures d'ancrage 23 ( figure 4 ) , grâce auxquelles le dispositif 8 est désormais solidaire du bouchon 3 sur lequel on l'a encastré.

Pour déboucher la bouteille , il suffit alors de saisir le dispositif 8 à pleine main (figure 6) , et de le faire tourner en même temps qu'on le soulève ( flèche 24) . La main 10 d'un droitier ( figure 6) le fera tourner dans le sens des aiguilles d'une montre , ce qui tend en outre à visser encore davantage les nervures 18 sur la couronne 5 . La main d'un gaucher le ferait tourner , au contraire , dans le sens sinistrogyre , ce qui visserait également davantage les nervures 19 sur la couronne 5.

Dans tous les cas , cette manoeuvre de rotation et de soulèvement est considérablement facilitée par la présence du dispositif 8 dont le diamètre , plus important que celui de la couronne 5 ,assure une sensible démultiplication des efforts.

Outre cette démultiplication , le fait que le dispositif 8 constitue un pommeau correspondant à la forme anatomique de la main 10 , facilite le bonne transmission au bouchon 3 , de l'effort susceptible d'être forrni par la main 10.

Grâce à cette particularité , on constate que , désormais , les dames ne rechignent plus à ouvrir un bouteille de champagne . Par ailleurs , l'espect luxueux qui peut être conféré au dispositif 8 en fait un accessoire du couvert , qui peut figurer sur les meilleures tables.

Bien entendu , la matière du corps 9 , dissimulée ou non par une capsule 21 ou 22 , peut être choisie à volonté . Par exemple , dans le cas des figures 10 et 11 , où elle reste visible , on pourrait choisir une marière moulée transparente , éventuellement teintée en dégradé . On peut également y faire figurer des filets colorés , ou la revêtir d'un vernis anti-rayures.

En fait , on constate que l'effort pour extraire le bouchon 3 est désormais tellement réduit , qu'il est possible de déboucher la bouteille sans même prendre la peine de tourner la boucle 7 ( figure 3) pour défaire la ligature 6 , comme supposé sur les figures 5 et 6 : le bouchon 3 vient quand même facilement.

## Revendications

1 - Dispositif extracteur (8) prévu pour s'adapter sur la couronne (5) d'un bouchon (3) , de type " champagne " , caractérisé en ce qu'il st constitué par un corps massif (9) ayant la forme et les dimensions extérieures d'un pommeau susceptible d'être saisi à pleine main dans la paume de la main (10) de l'utilisateur , alors que , par ailleurs , la partie inférieure du corps (9) comporte un logement creux (11) susceptible de coiffer la couronne (5) du bouchon , les parois latérales de ce logement (11) étant enfin pourvues de nervures en relief (12) , (18) , (19) , qui font saillie vers l'intérieur , pour venir s'encastrer à force dans la matière de la couronne (5) lorsqu'on enfonce le dispositif (8) à force sur le bouchon (3).

2 - Dispositif suivant la revendication 1 , caractérisé en ce que les nervures en relief (12) , (18) (19) , sont disposées autour du logement (11) , chacune d'elles étant orientée sensiblement dans le sens longitudinal.

3 - Dispositif suivant la revendication 2 , caractérisé en ce que les nervures en relief (12) sont droites , situées chacune dans un plan diamétral. passant par l'axe général (17).

4 - Dispositif suivant la revendication 2 , caractérisé en ce que les nervures en relief (18) , (19) , ont chacune un profil hélicoïdal , ce qui permet de " visser " le dispositif à force ,en même temps qu'on l'enfonce (flèche (13) sur la couronne (5) du bouchon.

5 - Dispositif suivant la revendication 4 , caractérisé en ce que les nervures hélicoïdales (18) sont inclinées dans le sens dextrogyre d'un filetage " à droite " , ce qui convient pour les utilisateurs droitiers.

6 - Dispositif suivant la revendication 4, caractérisé en ce que les nervures hélicoïdales (19) sont inclinées dans le sens sinistrogyre d'un filetage " à gauche " , ce qui convient pour un utilisateur gaucher.

7 - Dispositif suivant l'une quelconque des revendications précédentes , caractérisé en ce que le corps (9) est en une matière moulée transparente .

8 - Dispositif suivant l'une quelconque des revendications précédentes , caractérisé en ce que le corps (9) est gaîné extérieurement par une capsule décorative (21) , (22).

9 - Dispositif suivant la revendication 8 , caractérisé en ce que la capsule extérieure (21) , (22) est métallique .

10 - Dispositif suivant l'une quelconque des revendications précédentes , caractérisé en ce que le corps (9) est surmonté par une pastille-enjoliveur (20).
